# EUROPÄISCHE PATENTSCHRIFT

(11) **EP 0 892 873 B1**
(45) Veröffentlichungstag und Bekanntmachung des Hinweises auf die Patenterteilung: **12.06.2002**
(21) Anmeldenummer: 96925585.0
(22) Anmeldetag: 23.02.1996
(51) Int. Cl.: E03D 13/00, E03D 11/12

(54) **URINAL**
URINAL
URINOIR

(30) Priorität: 07.02.1996 DE 19604343
(43) Veröffentlichungstag der Anmeldung: 27.01.1999
(73) Patentinhaber: Von Rönn, Thomas, 22147 Hamburg (DE)
(72) Erfinder: VON RÖNN, Thomas, D-22147 Hamburg (DE); BLÄTTERMANN, Karl-Günther, D-22946 Trittau (DE)
(86) Internationale Anmeldenummer: DE9600300
(87) Internationale Veröffentlichungsnummer: WO9626328

(56) Entgegenhaltungen:
- EP-A- 0 506 026
- WO-A-88/04344
- DE-A- 2 839 242
- US-A- 2 147 588

## Beschreibung

Die Erfindung betrifft ein Urinal, ausrüstbar mit einer Spüleinrichtung, befestigbar an einer Wand, bestehend aus einer im unteren Bereich angeordneten Auffangschale, einem aus nach vorne offenen, einen Hohlraum bildende Wandungen bestehenden Mittelteil, welches nach oben hin in ein Kopfteil mündet, wobei das derartige Urinal im oberen Bereich mit einer Spülvorrichtung und an der tiefsten Stelle mit einem Ablauf versehen ist.

Der Schrift WO-A-88 04344 kann im gattungsgemäßes Urinal entnommen werden, welches einen rohrförmigen Hohlkörper mit einer schlitzförmigen Eingabeöffnung aufweist. Wandurinale sind in den verschiedensten Ausführungen bekannt. Gemeinsam ist ihnen, daß sie zumeist aus einer weiträumigen unten befindlichen Auffangschale mit Ablauf und einer hochgezogenen Rückwand mit oben befindlichem Spülwasserzulauf bestehen, deren Urineingabeöffnung von einem Spülrand umgeben ist, deren Ablauf in einem Siphon mündet, und welche vollflächig mit der eine Montagefläche bildenden Rückwand bauseits montiert werden.
Weiterhin wird in der Schrift DE 27 57 759 C2 ein Wandurinal vorgeschlagen, welches sich durch eine besonders schmale Bauweise auszeichnet, die dadurch erreicht wird, daß der angeformte Siphon um 90° in eine parallel zur Montagefläche liegende Ebene geschwenkt wird.
Weiterhin wird in der Schrift DT 2 204 317 ein Wandurinal vorgeschlagen, welches sich durch eine zweischalige Auffangschale auszeichnet, wobei die vorne bzw. oben liegende Wandung durch eine mittig angeordnete spaltenförmige Öffnung in zwei mit Gefälle zur Mitte hin versehene Halbschalen geteilt wird. Das Urinaufkommen wird hierbei von der Oberschale aufgenommen, zur Mitte geführt und über eine spaltenförmige Öffnung in ein eine Unterschale bildende Auffangschale in bekannter Anordnung geleitet.
Im medizinischen Bereich ist eine Vielzahl von Urinalen bekannt, welche sich durch kleine Abmessungen auszeichnen, teilweise auch mit Ableitungen und Spülvorrichtungen versehen sind, jedoch aufgrund ihrer kleinen ggf. auch anliegenden Urineingabeöffnungen entsprechend ihrer Konzeption ausschließlich personengebunden einzusetzen sind.

Die bekannten Urinale, und insbesondere Wandurinale, weisen jedoch wesentliche Nachteile auf:
Der gemeinsame Nachteil der Wandurinale liegt darin, daß sich bei der Benutzung nicht zu vermeidende Spritzer und Spritznebel aufgrund der weiträumigen Eingabeöffnung frei ausbreiten. So sind Verunreinigungen, insbesondere auch der Kleidung, im Umfeld solcher Vorrichtungen kaum zu verhindern. Dieser Effekt verstärkt sich insbesondere dann, wenn ein in üblicher Höhe montiertes Wandurinal von großgewachsenen Männern benutzt wird, da entweder der Abstand zwischen Abgabestelle und Aufprallfläche größer wird oder die an der Aufprallfläche entstehenden zurückfallenden Spritzer sich in alle Richtungen frei aus der Ebene der Aufprallfläche heraus ausbreiten können. Durch die relativ großen Abmessungen bedingt erfordern diese Urinale große Spülwassermengen. Darüber hinaus lassen die großen Abmessungen einen oft gewünschten Einbau in kleinen Räumen, insbesondere Bädern und Gästetoiletten, nicht zu. Ein weiterer wesentlicher Nachteil der in einer bestimmten Höhe montierten Urinale liegt darin, daß sich die Nutzungseigenschaften mit Zunahme der Körperlänge des Benutzers verschlechtern.
Die im medizinischen Bereich bekannten Urinale sind zwar geeignet, den oben genannten Schwachstellen zumindest teilweise entgegen zu wirken, jedoch für einen wechselnden Benutzerkreis, insbesondere aus hygienischen Gründen, ungeeignet.

Ausgehend von diesem Stand der Technik liegt der Erfindung die Aufgabe zugrunde, ein Urinal zu schaffen, welches Verunreinigungen durch Urinspritzer in dessen Umfeld verringert, unter Beibehaltung der Vorteile, daß es unterschiedlich groß gewachsenen Benutzern gleich gute Nutzungseigenschaften bietet, aufgrund seiner geringen Abmessungen auch für kleine Räume geeignet ist und als Urinal mit Spüleinrichtung wenig Spülwasser verbraucht.

Die Lösung dieser Aufgabe erfolgt nach der Erfindung gemäß Anspruch 1.

Die mit der Erfindung erzielten Vorteile bestehen insbesondere darin, daß die Fläche der Eingabeöffnung auf ein Minimum reduziert werden kann mit der Folge, daß die im Aufprall des Urinstrahls reflektierten Spritzer im wesentlichen in dem lediglich durch die relativ schmale Eingabeöffnung unterbrochenen röhrenartig geformten Hohlkörper verbleiben. Durch die Schlitzartigkeit der Eingabeöffnung erschließt sich dieser Vorteil einer relativ großen Gruppe unterschiedlich groß gewachsener Benutzer gleichermaßen, wobei die schmale Bauweise es dem Benutzer erlaubt, genügend nah an die Eingabeöffnung heranzutreten, um den Urinstrahl sicher in die Urineingabeöffnung zu leiten. Die verhältnismäßig kleine und damit auch leichte Bauart ermöglicht die Installation eines derartigen Urinals in kleinsten Räumen und in vielen Variationen in bezug auf die Anbindung.

Der Vorteil der Ausgestaltung liegt in der Optimierung der oben genannten Vorteile durch die Auswahl besonders geeigneter Dimensionen des Längsschlitzes des erfindungsgemäßen Urinals. Das erfindungsgemäße Urinal läßt sich darüber hinaus bezüglich seiner technischen Eigenschaften und des Designs vielfältig gestalten.

In einer weiteren Ausgestaltung weist der Urinalkörper entlang des Längsschlitzes eine etwa gleichbleibende Breite auf, wobei diese das Dreifache der Schlitzbreite nicht übersteigt.
Vorteilhaft ist hierbei, daß der umschlossene Raum des Urinals für den Benutzer einsehbar bleibt und zugleich die zu spülende Oberfläche im Verhältnis zur Schlitzbreite ein Größtmaß nicht übersteigt.

In weiteren Ausgestaltungen verläuft die Längsachse des rohrförmigen Gebildes gerade oder bogenförmig.

Vorteilhaft ist hierbei, daß sich das Urinal geometrisch vielfältig in bezug auf Funktionalität und Design erfindungsgemäß verändern und anpassen läßt, so daß auch bei besonders langen Urineingabeöffnungen zumindest im unteren Bereich eine Neigung der Schlitzebene vorgesehen werden kann.

In weiteren Ausgestaltungen besteht der Urinalkörper zwischen dem Kopfteil und der Auffangschale aus einem Rohr.
Vorteilhaft ist hierbei, daß sich das Urinal kostengünstig gegebenenfalls auch aus gängigen Halbzeugen herstellen läßt.

In weiteren Ausgestaltungen nimmt die Tiefe des Urinalkörpers von oben nach unten zu und bleibt die Breite des Urinalkörpers entlang des Längsschlitzes etwa gleich.
Vorteilhaft ist hierbei, daß auch bei einem erfindungsgemäßen Urinal die Fertigung vereinfachend die Montagefläche von der rückwärtigen Wandung gebildet werden kann bei gleichzeitiger geneigter Anordnung der Eingabeöffnung.

In weiteren Ausgestaltungen geht der Längsschlitz in dem der Auffangschale zugewandten Bereich in eine aus dem rohrförmigen Gebilde herausragende wulstartige oberseitig mit Gefälle zu dem Urinalkörper versehene Tropfenauffangzunge über.
Vorteilhaft ist hierbei, daß bei der Benutzung unmittelbar vor der Urineingabeöffnung herabfallende Urintropfen aufgefangen und in das Urinal geleitet werden, was insbesondere bei einer senkrechten Anordnung des Urinals zweckmäßig ist.

In weiteren Ausgestaltungen ist der Urinalkörper hinten, unten, oben oder seitlich befestigbar oder es ist ein Halter zur Befestigung an einer Wand oder einem Ständer vorgesehen.
Vorteilhaft ist hierbei, daß das Urinal aufgrund der fünfseitig möglichen Befestigung in vielfältiger Ausgestaltung als zusätzliche Einrichtung an vorhandenen Sanitärobjekten, diese um eine Urinalfunktion erweiternd, montiert werden kann.

In weiteren Ausgestaltungen ist im Kopfteil eine Spüleinrichtung angeordnet.
Vorteilhaft ist hierbei, daß das Spülwasser nicht nur durch eine zumeist rückwärtig in der Beckenschale eines Urinals angeordnete Spülöffnung in das Becken eingeleitet wird, sondern über mehrere oder eine entsprechend lange Spülöffnung entlang des Überganges zur rohrförmigen Wandung nahezu vollflächig eingeleitet werden kann.

In weiteren Ausgestaltungen ist der Längsschlitz von einer in das rohrförmige Gebilde ragenden Spülwasserleitrinne umgeben.
Vorteilhaft ist hierbei, daß das Urinal großflächig bespült werden kann, ohne daß Spülwasser aus der Urineingabeöffnung austreten kann.

In weiteren Ausgestaltungen ist der Längsschlitz von einem innen liegenden spülwasserführenden Rohr umgeben, in welchem auf die innen liegenden Wandungen gerichtete Spülöffnungen angeordnet sind.
Vorteilhaft ist hierbei, daß die Wandung des Urinals auch im unteren Bereich, welcher sich gegebenenfalls nicht lotrecht unter der oben angeordneten Spüleinrichtung befindet, vollflächig bespült werden kann.

In weiteren Ausgestaltungen sind auf der rohrförmigen Wandung innenseitig der Länge nach Spülwasserleitrippen mit einer maximalen Profilhöhe von 10 mm angeordnet oder ist zu dem Längsschlitz etwa parallel verlaufend seitlich jeweils eine Spülwasserleitrippe mit größerer Profilhöhe angeordnet.
Vorteilhaft ist hierbei, daß das Spülwasser allein aufgrund der Geometrie der Wandung in nicht lotrecht unter der oben angeordneten Spüleinrichtung befindliche Bereiche der Wandung gelangt.

In weiteren Ausgestaltungen weist das Urinal einen in der horizontalen Ebene schwenkbaren und oder einen in der vertikalen Ebene um 0 bis 30° neigbaren Halter auf, wobei in der Ausgestaltung mit Spüleinrichtung der Spülwasserzulauf und der Schmutzwasserablauf flexibel als Ver- bzw. Entsorgungsschlauch oder als Rohre mit Gelenken schwenkbar bzw. neigbar angeordnet sind.
Vorteilhaft ist hierbei, daß das Urinal platzsparend aus einer Benutzungsposition in eine Ruheposition geschwenkt werden kann und es darüber hinaus möglich wird, die Lage des Längsschlitzes optimal an die Benutzer anzupassen.

In weiteren Ausgestaltungen weist das Urinal ein Schmutzwasserablaufsystem mit niederem Querschnitt auf.
Vorteilhaft ist hierbei, daß auch geringe Spülwassermengen ausreichen, um in dem Ablaufsystem für einen ausreichenden Schmutzwasseraustausch zu sorgen.

In weiteren Ausgestaltungen weist das Urinal einen Vorratsbehälter für Spülwasser und einen Sammelbehälter für Schnutzwasser auf.
Vorteilhaft ist hierbei, daß das Urinal auch als transportables Urinal, welches von einer vorhandenen Wasserversorgung bzw. Schmutzwasserentsorgung unabhängig einsetzbar ist, ausgestaltet werden kann.

Nachfolgend sind beispielhaft vier Ausführungsformen des erfindungsgemäßen Urinals anhand der Zeichnung beschrieben:

Es Zeigt
- **Fig. 1 -**: ein erfindungsgemäßes Urinal in perspektivischer Darstellung in einer Version aus Keramikmaterial,
- **Fig. 2 -**: einen Längsschnitt durch Fig. 1 längs der Linie A-A, zusätzlich mit einer Tropfenauffangzunge,
- **Fig. 3 -**: einen Querschnitt durch Fig. 2 längs der Linie C-C, zusätzlich mit einer schlitzbezogenen Spülvorrichtung,
- **Fig. 4 -**: ein erfindungsgemäßes Urinal in der Seitenansicht mit Teilschnitt in einer Version aus Rohr mit aufgesetztem Deckel- und Bodenteil mit schwenkbarem Halter,
- **Fig. 5 -**: ein erfindungsgemäßes Urinal mit gebogenem Urinalkörper in der Seitenansicht im Schnitt, mit Spülwasserleitrippen,
- **Fig. 6 -**: ein erfindungsgemäßes Urinal mit asymmetrischem Urinalkörper in der Seitenansicht im Schnitt,
- **Fig. 7 -**: die Vorderansicht zu Fig. 6 und 7,
- **Fig. 8 -**: einen Schnitt durch Fig. 5 längs der Linie D-D.
- **Fig. 9 -**: einen Schnitt durch Fig. 5 längs der Linie E-E.

Der Urinalkörper 1 des in den Fig. 1 bis 3 dargestellten erfindungsgemäßen Urinals besteht aus einer unten angeordneten Auffangschale 2, hier mit einem in einen Siphon 3 mündenden integrierten Ablauf 4 versehen, welcher nach oben hin durch eine rohrförmige Wandung 5 verlängert wird und oben in ein Kopfteil 6 übergeht. Die rohrförmige Wandung 5 ist auf der der Wand 7 abgewandten Seite von einem senkrecht angeordneten Längsschlitz 8 durchbrochen, welcher als Urineingabeöffung dient. Im Kopfteil 6 ist eine Spüleinrichtung 9 in bekannter Bauweise angeordnet, bestehend aus einem Spülwasserzulauf 10, einer Verteilkammer 11 und Austrittsöffnungen 12. Damit das Spülwasser nicht unkontrolliert aus der als Längsschlitz 8 ausgebildeten Urineingabeöffnung austreten kann, ist diese von einer nach innen ragenden Spülwasserleitrinne 13 umgeben, wobei in diese ein Spülwasser führendes Rohr 14 integriert sein kann, welches wiederum über auf die innen liegende Wandung gerichtete Spülöffnungen 15 Spülwasser zielgerichtet abgibt. Bei einer eher senkrechten Ausgestaltung des Urinals wird zusätzlich eine wulstartige, oberseitig mit Gefälle nach hinten versehene Tropfenauffangzunge 16 unterhalb der als Längsschlitz 8 ausgebildeten Eingabeöffnung stufenlos in diese übergehend angeordnet. Das hier dargestellte Urinal wird mit der Montagefläche 17 anliegend mit entsprechendem Zu- und Ablauf an einer Wand 7 montiert. Die Montage erfolgt mittels geeigneter Befestigungselemente, wie beispielsweise Schrauben oder Bolzen , durch die Befestigungsbohrungen 18.
Der erfindungsgemäße Vorteil der hier beschriebenen Ausführungsformen des Urinals liegt darin, daß unterschiedlich groß gewachsene Benutzer, bezogen auf ihren Körper, entlang der Höhe H einen geometrisch gleich geformten, in Fig 3 dargestellten Abschnitt des rohrförmigen Gebildes vor sich haben und diesen mit dementsprechend gleichermaßen vorteilhafter Wirkungsweise nutzen können.

Das aufgesetzte Kopfteil 19 des in Fig. 4 gezeigten erfindungsgemäßen Urinals ist entsprechend der Fig. 1 bis 3 mit einer Spülvorrichtung versehen und kann gegebenenfalls aus einem urinbeständigen spanend zu bearbeitenden Material hergestellt werden. Dieses Kopfteil 19 steckt auf einem Rohr 20 mit rundem Querschnitt, welches der Länge nach die als Längsschlitz 8 ausgebildete Eingabeöffnung aufweist, mit einem untergesetzten Bodenteil 21, welches innenseitig als Auffangschale 2 mit Ablauf 4 ausgebildet ist. Diese drei Teile lassen sich einzeln in verschiedenen Varianten, gegebenenfalls auch nach einem Baukastenprinzip zusammenstellbar, aus unterschiedlichen oder gleichen Materialien herstellen und anschließend je nach Material zusammenstecken, kleben, schweißen, löten, schrauben, pressen oder dergleichen. In der beispielhaften Ausführung ist dieser Urinalkörper, in einem Klemmring 22 gehalten, auf einen schwenkbaren Halter 23 montiert, wobei die als Längsschlitz 8 ausgebildete Urineingabeöffnung der Wand 7 gegenüber liegt und der Körper oben zur Wand 7 geneigt ist. Zur Spülwasserversorgung ist wandseitig außenliegend ein Spülwasserzulaufrohr 24 mit einem Absperrhahn 25 angeordnet. Das Rohr 20 kann neben dem runden Querschnitt auch einen ovalen, quadratischen, rechteckigen, dreieckigen, vieleckigen oder einen aus diesen Formen zusammengesetzten Querschnitt aufweisen. Anstatt eines Rohres kann gegebenenfalls auch ein U- Profil Verwendung finden. Die die Urineingabeöffnung umgebende Spülwasserleitrinne 13 besteht aus einem vorkonfektionierten biegsamen oder starren Profil.
Der schwenkbare Halter 23 ist mit dem Schwenkscharnier 26 in der horizontalen Ebene schwenkbar angeordnet, so daß das Urinal seitlich zur Wand 7 in eine platzsparende Position gebracht werden kann. Darüber hinaus weist der schwenkbare Halter 23 unterhalb des Urinalkörpers 1 ein Gelenk 27 auf, welches es ermöglicht, das Urinal in einem Winkel bis zu 30° oben zur Wand 7 zu neigen und beispielsweise mittels einer im Drehpunkt angeordneten Klemmschraube 28 festzusetzen. Das Schwenkscharnier 26 ist vorzugsweise mit einer Wegbegrenzung und Vorzugsstellungen erzeugenden Rasten auszustatten. Die Spülvorrichtung dieses Urinals ist über einen flexiblen Versorgungsschlauch 29 mit dem bauseits vorhandenen Wasseranschluß oder alternativ zu dem Absperrhahn 25 mit einem an der Wand 7 zu montierenden Druckspüler verbunden. Der Ablauf 4 mündet in einen gegebenenfalls zu einem Siphon gebogenen Entsorgungsschlauch 30, welcher in ein bauseits vorhandenes Ablaufrohr mündet. Die Befestigung des Urinals an der Wand 7 erfolgt mittels üblicher Befestigungselemente durch die Befestigungsbohrungen 18.
Zusätzlich kann die in Fig. 4 gezeigte Ausführungsform des Urinals auf einfache Weise mit einem die Eingabeöffnung verschließenden Deckel versehen werden. Hierzu kann ein das Rohr 20 umschließendes zweites größeres Rohr oder Rohrsegment, welches mit einem deckungsgleichen Längsschlitz versehen und in seiner Körperachse drehbar gelagert ist, so um das innere Rohr geschwenkt werden, daß die Urineingabeöffnung verschlossen wird.

Das in Fig. 5 gezeigte Urinal ist aufgebaut wie das in den Fig. 1 bis 3 beschriebene Urinal, wobei die Bestandteile Auffangschale 2, rohrförmige Wandung 5 und Kopfteil 6 ineinander übergehen. Zusätzlich ist hier die rohrförmige Wandung 5 der Mittellinie L folgend gebogen, so daß der Urinalkörper 1 im oberen Teil senkrecht steht und im unteren Teil sich nach unten zunehmend von der Wand 7 entfernt. Um eine vollflächige Bespülung der Wandungen zu erreichen, sind hier innenliegend auf der rohrförmigen Wandung 5 Spülwasserleitrippen 31 angeordnet, welche das Spülwasser entlang der Wandung abweichend von der Senkrechten nach unten leiten. Alternativ kann die rohrförmige Wandung 5 innenliegend wellenförmig profiliert sein, oder es kann eine größere Spülwasserleitrippe kurz unterhalb bzw. hinter der Eingabeöffnung, vergleichbar mit dem in Fig. 3 gezeigten Spülwasser führenden Rohr 14, angeordnet sein, wobei vorteilhafterweise der senkrechte oder obere Abschnitt der Spülwasserleitrippe 31 in ein Rohr übergeht.

Das in Fig. 6 gezeigte Urinal ist ebenfalls aufgebaut wie das in den Fig. 1 bis 3 beschriebene Urinal, wobei sich der Querschnitt des durch die rohrförmige Wandung 5 erzeugten rohrartigen Gebildes von oben nach unten verändert, hier die Tiefe T zunimmt, wobei die Breite, wie in Fig. 7 zu sehen ist, gleich bleibt.

Grundsätzlich läßt sich das erfindungsgemäße Urinal aus jedem urinbeständigen Material herstellen. Je nach Ausgestaltung und Material kann die Herstellung insbesondere spanend, spanlos verformend oder in Guß- oder Spritzgußverfahren erfolgen, wobei sich auch gängige Halbzeuge wie Rohre in die Fertigung des Urinalkörpers einbeziehen lassen. Insbesondere die in Fig. 4 gezeigte Ausführungsform des Urinal ermöglicht ein Baukastensystem, wobei beispielsweise der Halter, das untergesetzte Bodenteil und das aufgesetzte Kopfteil gleich bleiben und je nach Wunsch verschiedenfarbige Rohre als Mittelteil eingesetzt werden. Alternativ läßt sich die Montagefläche 17 des in Fig 1 gezeigten Urinals an der Unterseite des Urinalkörpers 1 vorsehen oder der Halter 23 des in der Fig. 4 gezeigten Urinals mit nach unten weisenden Befestigungselementen versehen, so daß eine Montage an oder auf einem Ständer, Sockel oder dergleichen möglich wird. Weiterhin läßt sich das erfindungsgemäße Urinal in einer transportablen Version ausgestalten, wobei hier ein Spülwasservorratsbehälter, vorzugsweise in einem Fuß unterhalb des Urinals mit einer Pumpe zur Spülwasserförderung ausgestattet, und unterhalb der Auffangschale ein Sammelbehälter für Schmutzwasser vorgesehen wird. Eine Einrichtung zum Tragen des Urinals wäre vorzusehen.

Es hat sich als zweckmäßig erwiesen, die in Fig. 5 gezeigten Spülwasserleitrippen 31 in Radien in die rohrförmige Wandung 5 übergehend entsprechend Fig. 8 auszuführen und um eine mit wenig Spülwasser vollflächig bespülte Wandung zu erhalten, die Austrittsöffnung 12 in einer Vielzahl entlang des Überganges zur rohrförmigen Wandung 5 entsprechend Fig. 9 anzuordnen und als zur Wandung gerichtete Bohrungen auszuführen.
Es hat sich weiterhin als vorteilhaft erwiesen, die Urinalbreite zwischen 100 mm und 250 mm und den Längsschlitz 8 mindestens 50 mm breit und mindestens 150 mm lang zu wählen und das Urinal mit einem Schmutzwasser- Ablaufsystem mit einem Nenndurchmesser zwischen 10 mm und 20 mm auszustatten, wobei die Spülwassermenge auf den Abflußquerschnitt abgestimmt sein muß. Darüber hinaus läßt sich das Urinal in jeder Ausgestaltung mit einem die Urineingabeöffnung verschließenden Deckel versehen. Ebenso ist es möglich, das Urinal bei Wandmontage vorteilhaft in die Montagewand einzulassen, wobei der Urinalkörper umlaufend einem zu der Montagewand parallel angeordneten kragenförmigen Wandanschluß erhält.

### Bezugszeichenliste

- 1: Urinalkörper
- 2: Auffangschale
- 3: Siphon
- 4: Ablauf
- 5: rohrförmige Wandung
- 6: Kopfteil
- 7: Wand
- 8: Längsschlitz
- 9: Spüleinrichtung
- 10: Spülwasserzulauf
- 11: Verteilkammer
- 12: Austrittsöffnung
- 13: Spülwasserleitrinne
- 14: Spülwasser führendes Rohr
- 15: Spülöffnung
- 16: Tropfenauffangzunge
- 17: Montagefläche
- 18: Befestigungsbohrung
- 19: aufgesetztes Kopfteil
- 20: Rohr
- 21: untergesetztes Bodenteil
- 22: Klemmring
- 23: Halter
- 24: Spülwasserzulaufrohr
- 25: Absperrhahn
- 26: Schwenkscharnier
- 27: Gelenk
- 28: Klemmschraube
- 29: Versorgungsschlauch
- 30: Entsorgungsschlauch
- 31: Spülwasserleitrippe

- H: Höhe / Schlitzlänge
- T: Urinaltiefe
- L: Körperachse

## Patentansprüche

1. Urinal, ausrüstbar mit einer Spüleinrichtung und an einer Wand (7) oder einem Ständer befestigbar, mit einem rohrförmigen Gebilde (5), das an einem Ende durch eine Auffangschale (2) mit Ablauf (4) verschlossen ist und an dem der Auffangschale (4) gegenüberliegenden Ende durch ein deckelartiges Kopfteil (6) verschlossen ist, wobei im mittleren Bereich des rohrförmigen Gebildes (5) ein Längsschlitz (8) als Urineingabeöffnung vorhanden ist, das rohrförmige Gebilde (5) etwa senkrecht steht mit dem Kopfteil (6) nach oben und die Ebene des Längsschlitzes (8) oder das rohrförmige Gebilde (5) oben in Richtung der dem Längsschlitz (8) gegenüberliegenden Wandung aus der Senkrechten um 0 bis 30° geneigt ist, wobei aufweist, **dadurch gekennzeichnet, daß** das rohrförmige Gebilde (5) auf der Höhe des Längsschlitzes im Querschnitt gesehen nach innen gekehrte Seitenwände aufwteist.

2. Urinal nach Anspruch 1, **dadurch gekennzeichnet, daß** der Urinalkörper (1) entlang des Längsschlitzes (8) eine etwa gleichbleibende Breite aufweist, wobei diese das Dreifache der Schlitzbreite nicht übersteigt.

3. Urinal nach einem oder mehreren der Ansprüche 1 bis 2, **dadurch gekennzeichnet, daß** die Längsachse des rohrförmigen Gebildes (5) gerade oder bogenförmig verläuft.

4. Urinal nach einem oder mehreren der Ansprüche 1 bis 3, **dadurch gekennzeichnet, daß** der Urinalkörper (1) zwischen dem Kopfteil (6) und der Auffangschale (2) aus einem Rohr (20) besteht.

5. Urinal nach einem oder mehreren der Ansprüche 1 bis 3, **dadurch gekennzeichnet, daß** die Tiefe (T) des Urinalkörpers (1) von oben nach unten zunimmt und die Breite des Urinalkörpers (1) entlang des Längsschlitzes (8) etwa gleich bleibt.

6. Urinal nach einem oder mehreren der Ansprüche 1 bis 5, **dadurch gekennzeichnet, daß** der Längsschlitz (8) in dem der Auffangschale (2) zugewandten Bereich in eine aus dem rohrförmigen Gebilde (5) herausragende wulstartige oberseitig mit Gefälle zu dem Urinalkörper (1) versehene Tropfenauffangzunge (16) übergeht.

7. Urinal nach einem oder mehreren der Ansprüche 1 bis 6, **dadurch gekennzeichnet, daß** der Urinalkörper (1) hinten, unten, oben oder seitlich befestigbar ist oder ein Halter zur Befestigung an einer Wand (7) oder einem Ständer vorgesehen ist.

8. Urinal nach einem oder mehreren der Ansprüche 1 bis 7, **dadurch gekennzeichnet, daß** im Kopfteil (6) eine Spüleinrichtung (9) angeordnet ist.

9. Urinal nach Anspruch 8, **dadurch gekennzeichnet, daß** der Längsschlitz (8) von einer in das rohrförmige Gebilde (5) ragenden Spülwasserleitrinne (13) umgeben ist.

10. Urinal nach einem oder mehreren der Ansprüche 8 bis 9, **dadurch gekennzeichnet, daß** der Längsschlitz (8) von einem innen liegenden spülwasserführenden Rohr (14) umgeben ist, an welchem auf die innen liegenden Wandungen gerichtete Spülöffnungen (15) angeordnet sind.

11. Urinal nach einem oder mehreren der Ansprüche 8 bis 10, **dadurch gekennzeichnet, daß** auf der rohrförmigen Wandung (5) innenseitig der Länge nach Spülwasserleitrippen (31) mit einer maximalen Profilhöhe von 10 mm angeordnet sind oder zu dem Längsschlitz (8) etwa parallel verlaufend seitlich jeweils eine Spülwasserleitrippe (31) mit größerer Profilhöhe angeordnet ist.

12. Urinal nach einem oder mehreren der Ansprüche 1 bis 11, **dadurch gekennzeichnet, daß** dieses ein Schmutzwasserablaufsystem (3, 30) mit niederem Querschnitt aufweist.

13. Urinal nach einem oder mehreren der Ansprüche 1 bis 12, **dadurch gekennzeichnet, daß** dieses einen in der horizontalen Ebene schwenkbaren Halter (23) aufweist und der Spülwasserzulauf (10) sowie der Schmutzwasserablauf flexibel als Versorgungsschlauch (29) bzw. Entsorgungsschlauch (30) oder mit dem Urinal an einem Gelenk in einem Drehpunkt schwenkbar angeordnet sind.

14. Urinal nach einem oder mehreren der Ansprüche 1 bis 13, **dadurch gekennzeichnet, daß** dieses einen in der vertikalen Ebene um bis zu 30° neigbaren Halter (23) aufweist und der Spülwasserzulauf (10) sowie der Schmutzwasserablauf flexibel als Versorgungsschlauch (29) bzw. Entsorgungsschlauch (30) oder mit dem Urinal an einem Gelenk in einem Drehpunkt neigbar angeordnet sind.

15. Urinal nach einem oder mehreren der Ansprüche 1 bis 13, **dadurch gekennzeichnet, daß** dieses einen Vorratsbehälter für Spülwasser und unterhalb der Auffangschale einen Sammelbehälter für Schmutzwasser aufweist.

## Claims

1. A urinal provided with a flushing device and attachable to a wall (7) or a stand, with a tubular structure (5) which is closed at one end by a collecting bowl (2) with drain (4) and at the opposite end to the collecting bowl (4) is closed by a cover-like head section (6) where in the central region of the tubular structure (5) there is provided a longitudinal slit (8) as urine intake opening, the tubular structure (5) stands approximately perpendicularly with the head section (6) at the top and the plane of the longitudinal slit (8) or the tubular structure (5) is tilted upward towards the wall facing the longitudinal slit (8) by 0 to 30° from the perpendicular, where the longitudinal slit (8) is at least twice as long as it is wide and in the longitudinal direction has approximately parallel edges over a third of the total length, **characterised in that** the tubular structure (5) at the height of the longitudinal slit seen in cross-section has inward-turned side walls.

2. A urinal according to claim 1, **characterised in that** the urinal body (1) has approximately the same width along the longitudinal slit (8), where this does not exceed three times the slit width.

3. A urinal according to one or several of claims 1 to 2, **characterised in that** the longitudinal axis of the tubular structure (5) is straight or curved.

4. A urinal according to one or several of claims 1 to 3, **characterised in that** the urinal body (1) between the head section (6) and the collecting bowl (2) consists of a tube (20).

5. A urinal according to one or several of claims 1 to 3, **characterised in that** the depth (T) of the urinal body (1) increases from top to bottem and the width of the urinal body (1) remains approximately the same along the longitudinal slit (8).

6. A urinal according to one or several of claims 1 to 5, **characterised in that** in the region facing the collecting bowl (2) the longitudinal slit (8) goes over into a drip-collecting lip (16) bulging at the top, which projects from the tubular structure (5) and is provided with a slope towards the urinal body (1).

7. A urinal according to one or several of claims 1 to 6, **characterised in that** the urinal body (1) can be attached at the back, below, above or at the side or is provided with a holder for attaching to a wall (7) or a stand.

8. A urinal according to one or several of claims 1 to 7, **characterised in that** in the head section (6) there is provided a flushing device (9).

9. A urinal according to claim 8, **characterised in that** the longitudinal slit (8) is surrounded by a flush water guide channal (13) which projects into the tubular structure (5).

10. A urinal according to one or several of claims 8 to 9, **characterised in that** the longitudinal slit (8) is surrounded by a flushing water carrying pipe (14) located on the inside, at which flushing openings (15) directed onto the inner walls are provided.

11. A urinal according to one or several of claims 8 to 10, **characterised in that** on the inside of the tubular wall (5) there are provided according to length flushing water guide ribs (31) having a maximum profile height of 10 mm or there is provided in each case a flushing water guide rib (31) running approximately parallel to the longitudinal slit (8) at the side having a larger profile height.

12. A urinal according to one or several of claims 1 to 11, **characterised in that** this has a foul water drain system (3, 30) with a lower cross-section.

13. A urinal according to one or several of claims 1 to 12, **characterised in that** this has a holder (23) which can pivot in the horizontal plane and the flushing water inlet (10) and the foul water outlet are provided flexibly as supply hose (29) or removal hose (30) or can pivot with the urinal at a joint at a pivot point.

14. A urinal according to one or several of claims 1 to 13, **characterised in that** this has a holder (23) which can be tilted up to 30° in the vertical plane and the flushing water inlet (10) and the foul water outlet are provided flexibly as supply hose (29) or removal hose (30) or can pivot with the urinal at a joint at a pivot point.

15. A urinal according to one or several of claims 1 to 13, **characterised in that** this has a storage container for flushing water and a collecting container for foul water below the collecting bowl.

## Revendications

1. Urinoir, pouvant être équipé d'une chasse d'eau et fixé sur un mur (7) ou un montant, avec une partie tubulaire (5), qui se termine à son extrémité par une cuvette réceptrice (4) avec une évacuation (2) et se termine, à l'extrémité opposée à la cuvette réceptrice (4) par une tête (6) en forme de couvercle, une fente longitudinale (8) étant prévue dans la zone centrale de la partie tubulaire (5) comme ouverture d'entrée de l'urine, la partie tubulaire (5) étant orientée à peu près perpendiculairement par rapport à la tête (6) vers le haut et le plan de la fente longitudinale (8) ou la partie tubulaire (5) étant orienté en haut en direction de la paroi opposée à la fente longitudinale (8) d'un angle de 0 à 30° par rapport à la perpendiculaire, la fente longitudinale (8) étant au moins deux fois plus longue que large et présentant dans le sens longitudinal, sur au moins un tiers de la longueur totale, des arêtes à peu près parallèles, **caractérisé en ce que** la partie tubulaire (5), sur la hauteur de la fente longitudinale, vue en coupe transversale, présente des parois latérales tournées vers l'intérieur.

2. Urinoir selon la revendication 1, **caractérisé en ce que** le corps de l'urinoir (1) présente, le long de la fente longitudinale (8) une largeur approximativement constante, celle-ci ne dépassant pas le triple de la largeur de la fente.

3. Urinoir selon une ou plusieurs des revendications 1 à 2, **caractérisé en ce que** l'axe longitudinal de la partie tubulaire (5) est rectiligne ou arqué.

4. Urinoir selon une ou plusieurs des revendications 1 à 3, **caractérisé en ce que** le corps de l'urinoir (1), entre la tête (6) et la cuvette réceptrice (2) consiste en un tuyau (20).

5. Urinoir selon une ou plusieurs des revendications 1 à 3, **caractérisé en ce que** la profondeur (T) du corps de l'urinoir (1) augmente du haut vers le bas et que la largeur du corps de l'urinoir (1) reste approximativement constante le long de la fente longitudinale (8).

6. Urinoir selon une ou plusieurs des revendications 1 à 5, **caractérisé en ce que** la fente longitudinale (8), dans la zone faisant face à la cuvette réceptrice (2), rejoint une languette de récupération de gouttes (16) renflée dépassant de la partie tubulaire (5) et inclinée par rapport au corps de l'urinoir (1).

7. Urinoir selon une ou plusieurs des revendications 1 à 6, **caractérisé en ce que** le corps de l'urinoir (1) peut être fixé par l'arrière, le bas, le haut ou latéralement ou qu'un support puor fixation sur un mur (7) ou sur un montant est prévu.

8. Urinoir selon une ou plusieurs des revendications 1 à 7, **caractérisé en ce qu'**un dispositif de chasse d'eau (9) est prévu dans la tête (6).

9. Urinoir selon la revendications 8, **caractérisé en ce que** la fente longitudinale (8) est entourée d'une rigole pour l'eau de chasse (13) empiétant dans la partie tubulaire (5).

10. Urinoir selon une ou plusieurs des revendications 8 à 9, **caractérisé en ce que** la fente longitudinale (8) est entourée par un tuyau (14) acheminant l'eau situé à l'intérieur, sur lequel des ouvertures d'aspersion (15) orientées vers les parois intérieures sont prévues.

11. Urinoir selon une ou plusieurs des revendications 8 à 10, **caractérisé en ce que**, sur la paroi tubulaire (5), à l'intérieur, en fonction de la longueur, des rigoles d'eau de chasse (31) d'une hauteur maximale de profil de 10 mm sont prévues ou que respectivement une rigole d'eau de chasse (31) d'une hauteur de profil supérieure orientée à peu près parallèlement est prévue sur le côté.

12. Urinoir selon une ou plusieurs des revendications 1 à 11, **caractérisé en ce que** celui-ci présente un système d'évacuation de l'eau souillée (3, 30) d'une section longitudinale inférieure.

13. Urinoir selon une ou plusieurs des revendications 1 à 12, **caractérisé en ce que** celui-ci présente un support (23) orientable dans le plan horizontal et que l'alimentation en eau de chasse (10) ainsi que l'évacuation d'eau souillée sont un tuyau d'alimentation (29) ou un tuyau d'évacuation (30) flexible ou sont fixées à l'urinoir en articulation sur un point de rotation.

14. Urinoir selon une ou plusieurs des revendications 1 à 13, **caractérisé en ce que** celui-ci présente un support (23) inclinable de jusqu'à 30° dans le plan vertical et que l'alimentation en eau de chasse (10) ainsi que l'évacuation d'eau souillée sont un tuyau d'alimentation (29) ou un tuyau d'évacuation (30) flexible ou sont fixées à l'urinoir à un point de rotation de facon à permettre une inclinaison.

15. Urinoir selon une ou plusieurs des revendications 1 à 13, **caractérisé en ce que** celui-ci présente une réserve d'eau de chasse et un réceptacle d'eau souillée en dessous de la cuvette réceptrice.
